# NEUE EUROPÄISCHE PATENTSCHRIFT

(11) **EP 1 218 129 B2**
(45) Veröffentlichungstag und Bekanntmachung des Hinweises auf die Entscheidung über den Einspruch: **04.01.2012**
(45) Hinweis auf die Patenterteilung: 13.07.2005
(21) Anmeldenummer: 00967707.1
(22) Anmeldetag: 19.09.2000
(51) Int. Cl.: B22D 11/06, B22D 11/14

(54) **BANDGIESSMASCHINE ZUR ERZEUGUNG EINES METALLBANDES SOWIE VERFAHREN ZUR STEUERUNG DERSELBEN**
STRIP-CASTING MACHINE FOR PRODUCING A METAL STRIP AND A METHOD FOR CONTROLLING SAME
MACHINE DE COULEE EN BANDE POUR PRODUIRE UNE BANDE DE METAL ET PROCEDE DE COMMANDE DE LADITE MACHINE

(30) Priorität: 08.10.1999 CH 184299
(43) Veröffentlichungstag der Anmeldung: 03.07.2002
(73) Patentinhaber: SMS Siemag AG, 40237 Düsseldorf (DE); Main Management Inspiration AG, 6052 Hergiswil/NW (CH)
(72) Erfinder: MARTI, Heinrich, A., CH-8127 Forch (CH); BARBE, Jacques, F-42100 Saint-Etienne (FR)
(74) Vertreter: Luchs, Willi
(86) Internationale Anmeldenummer: PCT/EP2000/009160
(87) Internationale Veröffentlichungsnummer: WO 2001/026847

(56) Entgegenhaltungen:
- DE-A- 2 136 146
- US-A- 3 167 829
- US-A- 5 184 668
- US-A- 5 277 243
- PATENT ABSTRACTS OF JAPAN vol. 018, no. 151 (M-1576), 14. März 1994 (1994-03-14) & JP 05 329583 A (MITSUBISHI HEAVY IND LTD;OTHERS: 01), 14. Dezember 1993 (1993-12-14) in der Anmeldung erwähnt

## Beschreibung

Die Erfindung bezieht sich auf eine Bandgießmaschine zur Erzeugung eines Metallbandes, mit zwei nebeneinander angeordneten, einen Gießspalt bildenden Gießrollen, welche auf einem Rahmengestellt drehbar gelagert sind, wobei das die Gießrollen tragende Rahmengestell auf Schienen von der Gießposition in eine Wartungsposition und umgekehrt verschiebbar ist, dass beidseitig zur Giessposition Schienen weglaufend angeordnet sind.

Bei Bandgießmaschinen mit zwei im Wesentlichen parallel angeordneten Gießrollen begrenzen Schmalseiten den Gießspalt. Beim Gießen von Bändern, insbesondere von Stahlbändem, werden die Schmalseiten sowohl durch die Reibung an den Gießrollen als auch im unteren Teil durch die Reibung des erstarrten Bandes durch abrasiven Verschleiß und müssen in einer Gießpause ersetzt werden. Beim Auswechseln werden die Schmalseiten aus der Gießposition, in welche die Schmalseiten and en Ballen anliegen, im Wesentlichen waagerecht mittels der Anstellreinrichtung von den Ballen weg in eine Anstellposition bewegt und anschließend mittels Schmalseitenwechselvorrichtung z. B. Robotern, die auf jeder Maschinenseite auf der Gießbühne angeordnet sind, nach oben aus der Anstellposition entfernt. Die japanische Offenlegungsschrift JP-5-32 95 83 A beschreibt beispielsweise einen solchen Roboter für das Auswechseln der Schmalseiten.

Bei bekannten Bandgießmaschinen sind die Gießrollen stationär und fest unterhalb eines Drehturmes und eines Verteilergefäßes oder dergleichen angeordnet. Wenn nun diese Gießrollen beispielsweise durch Nachschleifen revidiert oder ausgewechselt werden müssen, so ist dies mit aufwendigen Demontage- bzw. Montagearbeiten verbunden, das diese Gießrollen an sich schlecht zugänglich sind und aufgrund ihres Gewichtes mit einem Kran weggetragen bzw. millimeter genau wieder eingesetzt werden müssen. Auch die An- bzw. Abkoppelung der Wasseranschlüsse oder der elektrischen Verbindungsleitungen ist aufgrund der vorhandenen Zugänglichkeit mit umständlichen Arbeitsvorgängen verbunden, bei denen sogar das die Gießrollen lagemde Rahmengestell geteilt werden muss.

Ein weiterer Nachteil bei diesen bekannten Bandgießmaschinen besteht darin, dass während den Instandstellungs- bzw. Wartungsarbeiten der Gießrollen und der Maschine nicht gegossen werden kann und damit die Gießleistung der Anlage beschränkt ist.

Bei einer gattungsgemäßen Bandgießmaschine nach der Druckschrift WO-A-93/22087 sind die Gießrollen auf einem Wagen gelagert, der seinerseits auf Schienen um eine annähernd halbe Wagenlänge mittels eines Zylinders verschiebbar ist. Diese Ausführung der Bandgießmaschine eignet sich jedoch nur für kleinere Gießrollen-Durchmesser. Auch in der von der Gießposition weg geschobenen Wartungsstellung ist die Zugänglichkeit der Gießrollen nur beschränkt besser, da sich diese nahe bei der Gießstellung befindet.

In dem Dokument US-A-5,184,668 ist eine Bandgießmaschine mit zwei Gießrollen dargestellt. Die Gießrollen sind mit Seitenabdichtungen versehen und auf einem Wagen montiert. In der Gießposition wird aus einem Verteiler flüssiges Metall in den Raum zwischen den Gießrollen gegossen. Aus dem Gießspalt zwischen den Gießrollen wird das erstarrte Metallband seitlich nach unten abgezogen und zu einem Metallbund aufgewickelt. In einer Aufheizposition, die sich eine halbe Wagenlänge seitlich zur Gießposition befindet, werden die Seitenabdichtungen und das Gießrohr in Öfen aufgeheizt und mit den Gießrollen verbunden. Anschließend wird der Wagen unverzüglich von der Aufheizstation in die Gießstation gefahren, in der das Bandgießen durchgeführt wird.

Der vorliegenden Erfindung wurde demgegenüber die Aufgabe zugrunde gelegt, eine Bandgießmaschine nach der eingangs erwähnten Gattung zu schaffen, bei der eine optimale Zugänglichkeit zu der Maschine und insbesondere auch zu den Gießrollen ermöglicht ist, mittels der eine schnelle Wartung bzw. ein Wechsel derselben erfolgen kann, und bei der die Verfügbarkeit der Bandgießmaschine für das Vergießen und damit die Gießleistung derselben erhöht werden kann.

Die Aufgabe ist erfindungsgemäß nach den Merkmalen des Anspruches 1 gelöst.

Mit dieser erfindungsgemäßen Ausführung der Bandgießmaschine, bei der die Gießrollen in eine von der Gießposition entfemte Wartungsposition verschiebbar sind und sofort durch andere vorbereitete Gießrollen ersetzt werden können, ergeben sich erhebliche Vorteile gegenüber den bekannten Systemen. Das gilt insbesondere dann, wenn die Gießrollen auf einem Rahmengestell drehbar gelagert sind und das Rahmengestell, mit dem Gehäuse um die genannte Distanz von der Gießposition weg verschiebbar sind und ein zweites mit vorbereiteten Gießrollen versehenes Gehäuse in die Gießposition verschiebbar ist.

Durch das Verschieben des Rahmengestells mit den Gießrollen und zusammen mit dem Gehäuse zu einem Wartungsplatz können bei diesen Werkzeuge, Lehren, Nachbearbeitungsgeräte, Mess- und andere Kontrollgeräte stationär eingerichtet werden.

Dies erlaubt ein schnelles und außerdem professionelles Warten und Wiederinstandstellen der Maschine. Nach dem Wegfahren eines Rahmengestelles mit dem Gehäuse zum Beispiel beim Wechsel der Gießrollen mit anderen Breiten oder bei nicht mehr funktionstüchtigen Gießrollen, können sofort vorbereitete Gießrollen auf einem anderen Rahmengestell mit dem Gehäuse unterhalb des Verteilergefäßes gebracht werden und es kann hierdurch ein Metallband angegossen oder weiter gegossen werden.

Ausführungsbeispiele der Erfindung sowie weitere Vorteile derselben sind nachfolgend anhand der Zeichnungen näher erläutert. Es zeigt:
- Fig.1: einen schematischen Längsschnitt durch eine erfindungsgemässe Bandgiessmaschine mit in Ansicht veranschaulichtem Rahmengestell und der auf diesem gelagerten Giessrollen,
- Fig.2: einen Querschnitt durch die Bandgiessmaschine nach Fig.1,
- Fig.3: einen Querschnitt durch die Giessanlage mit Darstellung der Wartungspositionen der Giessrollen,
- Fig.4: eine schematische Ansicht der Giessanlage von oben, und
- Fig.5: eine andere Variante einer schematischen Ansicht einer Zweistrang-Giessanlage von oben.

Fig.1 zeigt eine Bandgiessmaschine 20 einer Giessanlage 10 eines in einem kontinuierlichen Giessverfahren erzeugbaren Metallbandes 15, insbesondere eines Stahlbandes. Diese Bandgiessmaschine 20 steht auf einem Trägersystem 12 und wird von einem über ihr stehenden, nicht gezeigten Verteilergefäss mit Metallschmelze versorgt, wie dies bei an sich herkömmlichen Stranggiessanlagen bekannt ist.

Zur Hauptsache hat diese Bandgiessmaschine 20 zwei im wesentlichen parallel nebeneinander angeordnete Giessrollen 22, 24 mit annähernd horizontalem Drehachsenverlauf, die an beiden Stirnseiten mit je einer Seitenabdichtung 25 versehen sind, wodurch eine rundum geschlossene Öffnung mit einem nach unten hin offenen Giessspalt gebildet ist. Die Giessrollen 22, 24 sind beidseits auf je einem Rahmengestell 32 drehbar gelagert und von je einem Motor gesteuert angetrieben. Das Rahmengesteil 32, 32' kann zum Zwecke einer Einstellung der Breite des Giessspaltes mit seinem einen Teil 32' und der diesem zugehörigen Giessrolle 22 durch ein Verstellmittel 72 um eine Achse 71 geschwenkt werden.

Die Giessrollen 22, 24 sind je aus einem motorisch angetriebenen zylindrischen Mantel und aus einer diesen drehbar lagernden feststehenden Achse 75 gebildet, wobei die jeweilige Achse 75 mit ihren beidseitigen Enden auf dem Rahmengestell 32, 32' getragen ist. Diese Ausführung mit den feststehenden Achsen 75 ermöglicht eine einfache Bauweise derselben zusammen mit dem Rahmengestell.

Die Giessrollen 22, 24 mit dem Rahmengestell 32 und den Seitenabdichtungen 25 sind rundum von einem verschliessbaren Gehäuse 30 umgeben, wobei das Gehäuseinnere 33 während des Giessens mit einem Schutzgas, vorzugsweise einem Inertgas, gefüllt ist. Dieses kastenförmig ausgebildete Gehäuse 30 ist sehr vorteilhaft sowohl seitlich als auch oben beabstandet zu den Giessrollen 22, 24 bzw. zum Maschinenständer 32 angeordnet.

Auf der Oberseite dieses Gehäuse 30 ist ein in etwa horizontal auf diesem liegender Deckel 35 vorgesehen, welcher von der gezeigten geschlossenen in eine angehobene Position 35' und von dieser in eine horizontal weggeschobene Position 35" verschiebbar ist. Zu diesem Zwekke hat er seitlich Rollen 27, die auf entsprechenden Schienen 28 geführt sind. In der gezeigten Schliessposition ist der Deckel 35 mit Vorteil auf das Niveau des Bodens 14 abgesenkt, um die bezweckte Dichtheit des Gehäuses 30 zu erreichen.

Des weiteren sind dem Gehäuse 30 seitlich ebenfalls mittels Türen 36 verschliessbare Öffnungen 39 zugeordnet, welche dazu dienen, dass die Seitenabdichtungen 25 der Giessrollen 22, 24 von jeweils einem ausserhalb des Gehäuses 30 verfahrbaren Manipulator 40 von der gezeigten Betriebsposition durch diese Öffnungen 39 aus dem bzw. in das Gehäuse 30 geführt werden können. Der jeweilige Manipulator 40 hat zu diesem Zwecke einen Haltearm 41, an dem die Seitenabdichtung 25 befestigt ist, die durch diesen Manipulator 40 von einer Betriebs- in eine zurückgezogene Wartungsposition 25' und umgekehrt verfahren werden kann. In der Betriebsposition des Manipulators 40 kann mittels einer separaten Schutzhülle 38 eine Abdichtung der nicht geschlossenen Öffnung 39 herbeigeführt werden. Diese Schutzhülle 38 umschliesst den Manipulator 40 und ist demnach seitlich an das Gehäuse 30 dicht angedrückt. Ferner sind noch Kassetten 88 für das Heranführen und Wegnehmen von Seitenabdichtungen 25 angedeutet. Mit Vorteil sind beidseitig zum Gehäuse 30 je zwei solcher Manipulatoren 40 installiert, die wechselweise bei den Stirnseiten der Giessrollen 22, 24 die entsprechenden Seitenabdichtungen 25 heranführen und letztere während des Giessens in einer genau positionierten Lage an die Giessrollen andrükken.

Unterhalb des Gehäuses 30 ist das gegossene Metallband 15 in einem zusätzlichen Längsgehäuse 44 geführt, das eine Kammer 45 bildet, in der ebenfalls ein Schutzgas enthalten ist, um das Metallband 15 vor einem Kontakt mit Sauerstoff und damit insbesondere vor einer Zunderbildung zu schützen. In dieser Kammer 45 sind mehrere Rollen 46 und Presswalzen 47 angeordnet, so dass das Metallband 15 durch dieses Längsgehäuse 44 und durch eine in ihm endseitig abgedichtete Öffnung 58 geführt wird. Nach dem Austritt aus diesem Gehäuse 44 kann dieses Metallband beispielsweise gewalzt, gekühlt, aufgerollt oder anderweitig bearbeitet werden.

Ferner weist das Längsgehäuse 44 unterhalb der Öffnung 30" bzw. des Giessspaltes eine Vertiefung 49 auf, bei der ein in einem Anlagenboden 61 hinein gestellter Auffangbehälter 52 vorhanden ist. Dieser Auffangbehälter 52 hat die Aufgabe, bei einer Leckage die unten aus den Giessrollen austretende flüssige Schmelze aufzufangen, ohne dass irgendwelcher Schaden entstehen würde. Oberhalb dieses Behälters 52 sind noch verschwenkbare Führungsklappen 54, 55 angeordnet, die in der dargestellten Position einen Durchlass bilden, indessen in der strichpunktierten Schwenkposition 54', 55' als Führungsbahn des Metallbandes 15 dienen.

Das Gehäuse 30 weist eine nicht näher gezeigte Zuleitung für das Einblasen von Schutzgas in sein Inneres 33 auf, welches durch einen GasKreislauf gekühlt und zurückgeführt werden kann. Nach Beendigung eines Giessvorganges und vor dem Öffnen des Gehäuses kann das Schutzgas in einen Speicher abgesogen und gegebenenfalls die Luft in diesem herausgefiltert werden.

Erfindungsgemäss sind die Giessrollen 22, 24 und wenigstens das diese tragende Rahmengestell 32 und das Gehäuse 30 auf Schienen 48 oder dergleichen von der gezeigten Giessposition G in eine Wartungsposition W und umgekehrt verschiebbar angeordnet. Im vorliegenden Ausführungsbeispiel ist auch das dieses Rahmengestell 32 umschliessende kastenförmige Gehäuse 30 verfahrbar, wobei es zu diesem Zwecke aussen auf den Schienen 48, 48' geführte Räder 37 hat.

Die das Gehäuse 30 tragenden, als Paare ausgebildete Schienen 48, 48' sind - wie dies auch in Fig.2 ersichtlich ist - im Bereich der Giessposition G von der übrigen Länge getrennt und von auf einer Struktur 62 befestigten Hubzylindern 51 oder dergleichen in der Höhe verstellbar angeordnet. In Fig.1 sind sie zusammen mit dem Gehäuse 30 in der abgesenkten, indessen in Fig.2 in der mit den angrenzenden Schienen 48' bundigen Position dargestellt. In der abgesenkten Position ist beim Gehäuseboden eine Verbindung der zu den Giessrollen 22, 24 führenden Wasserzufuhrleitungen 64 mit der Wasserversorgung 65 vorgesehen, wobei die Wasserzufuhrleitungen 64 im Rahmengestell 32 enthalten sind und die Wasserversorgung 65 mit entsprechenden Zu- und Ableitungen unterhalb des Gehäuses 30 angeordnet ist. Hiermit ergibt sich eine automatische Verbindung bzw. Trennung dieser Leitungen 64 bei Betätigung der Hubzylinder 51. Mittels nicht näher gezeigten Rückschlagventilen kann bei einem Trennen ein Auslaufen des Kühlwassers verhindert werden.

Der Deckel 35 liegt mit seiner unteren Auflagefläche in der abgesenkten, das Gehäuse schliessenden Position unterhalb des Bodens 14, damit das Gehäuse 30 unterhalb des Bodens 14 horizontal verschiebbar ist. Der Deckel ist gemäss Fig.2, wenn er verfahren wird, mit seinen Rollen 27 auf den Schienen 28 getragen und kann von Hubzylindern 74 unabhängig vom Gehäuse angehoben bzw. abgesenkt werden kann.

Bei einem Wechsel des Gehäuses 30 wird ein neues mit vorbereiteten Giessrollen 30 in Giessposition G verschoben und abgesenkt. Sodann werden die Seitenabdichtungen 25 mittels den Manipulatoren 40 an die Stirnseiten der Giessrollen 22, 24 mit einem definierten Druck angepresst, die Schutzhüllen 38 und der Deckel 35 dicht an das Gehäuse 30 angeschlossen und letzteres in seinem Innern durch das Schutzgas inertisiert.

Dieser Wechsel der Giessrollen 22, 24 kann als weiterer Vorteil der Erfindung sogenannt fliegend ausgeführt werden, d.h. dass das durch den Deckel 35 zwischen die Giessrollen 22, 24 ragende Giessrohr ohne Anheben des dieses haltenden Verteilergefässes 18 positioniert gehalten werden kann. Der Deckel 35 wird beim Wechsel angehoben und die Giessrollen 22, 24 werden nach dem Wegnehmen der Seitenabdichtungen 25 vom Gehäuse 30 entlang ihrer Drehachsen horizontal weggefahren und entsprechend werden die neuen, bspw. mit anderen Breiten versehene Giessrollen derart zugeführt, dass das Giessrohr berührungslos zwischen diesen wieder zu stehen kommt. Dadurch kann weitergegossen werden, ohne dass das Verteilergefäss 18 geleert werden müsste. Beim Wiederangiessen muss nur das Schliessorgan beim Auslass desselben geöffnet werden. Damit lässt sich eine erhebliche Leistungssteigerung mit dieser erfindungsgemässen Bandgiessmaschine erzielen.

Gemäss Fig.3 ist im Rahmen der Erfindung das Gehäuse 30 mit den in diesem enthaltenen gebrauchten Giessrollen 22, 24 um eine solche Distanz von der Giessposition G weg verschiebbar angeordnet, dass ein zweites Gehäuse 30' mit vorbereiteten Giessrollen in die Giessposition G verfahrbar ist. Nach Erreichen der Giessposition G kann dieses Gehäuse 30' durch Absenken der Schienen 48, der Verbindung der Leitungen 64 mit der Wasserversorgung 65 und dem Schliessen durch den Deckel 35 in Giessbereitschaft gestellt werden. Mit Vorteil beträgt die Distanz zwischen der Giessposition G und der Wartungsposition W einige Gehäuse längen, damit in der Wartungsposition ungestört von dem Giessablauf gearbeitet werden kann. Dies richtet sich nach den Gegebenheiten einer einzelnen Giessanlage.

Fig.4 zeigt diese Giessanlage 10, die mit einem Strang arbeitet. Ein an sich herkömmlicher Drehturm 81 hält eine Pfanne 82, von welcher die Stahlschmelze in ein Verteilergefäss 18 und von diesem zwischen die in Giessposition G befindlichen Giessrollen abgegossen wird. Das unten zwischen diesen Giessrollen austretende Metallband wird dann in der Pfeilrichtung 83 weggeleitet. In der Wartungsposition W werden die Giessrollen 22, 24 gewartet, beispielsweise durch Abdrehen bzw. Abschleifen oder andere Oberflächenbehandlungen, oder gegebenenfalls durch angedeutete neue Giessrollen ersetzt. Diese Giessrollen 22, 24 sind zusammen mit einem Gehäuse 30 auf den Schienen 48' weggeschoben worden. Auch Verteilergefässe 18, 18' sind für einen Einsatz bereitgestellt. Diese könnten auch von dem Drehturm in Giessposition geschwenkt werden.

Fig.5 zeigt eine Giessanlage 80 mit zwei nebenemander befindlichen Strängen, bei der im Unterschied zu derjenigen nach Fig.4 entsprechend zwei Drehtürme 81 und je eine Wartungspositionen W vorgesehen sind. Ausserdem sind zwischen den Giesspositionen G der beiden Stränge zwei Gehäuse 30 mit Giessrollen 22, 24 stationiert, die vorteilhaft ebenfalls als Wartungsposition dient.

Die Seitenabdichtungen könnten im Prinzip anstatt von einem Manipulator 40 seitlich der Giessrollen positioniert zu werden, auch auf dem Rahmengestell angeordnet sein und mit diesem und dem Gehäuse 30 in die Wartungsposition weggebracht werden.

Im Prinzip könnten statt Schienen auch anderweitige Mittel für ein Verschieben des Rahmengestelles mit den Giessrollen vorgesehen sein, wie zum Beispiel Hängeschienen.

Das Gehäuse könnte auch auf durchgehenden, nicht absenkbaren Schienen geführt sein. Der Wasseranschluss müsste dann durch eine Steckverbindung, angepreßte Medienplatte oder ähnlichem ausgeführt sein.

## Patentansprüche

1. Bandgiessmaschine zur Erzeugung eines Metallbandes, mit zwei nebeneinander angeordneten, einen Giessspalt bildenden Giessrollen (22, 24), welche auf einem Rahmengestell (32) drehbar gelagert sind, wobei das die Giessrollen (22, 24) tragende Rahmengestell (32) auf Schienen (48, 48') von der Giessposition (G) in eine Wartungsposition (W) und umgekehrt verschiebbar ist, dass beidseitig zur Giessposition Schienen weglaufend angeordnet sind, **dadurch gekennzeichnet, dass**
das Rahmengestell (32) mit den Giessrollen (22, 24) zusammen mit dem diese umgebenden Gehäuse (30) auf den Schienen (48, 48') oder anderweitigen Mitteln für ein Verschieben entlang der Drehachsen der Giessrollen um eine solche Distanz von der Giessposition (G) auf der einen Seite weg verschiebbar ist, dass ein zweites mit vorbereiteten Giessrollen (22, 24) versehenes Rahmengestell (32) zusammen mit einem die Giessrollen umgebenden Gehäuse (30) auf den Schienen (48, 48') von der andern Seite in die Giessposition (G) verschiebbar ist.

2. Bandgießmaschine nach Anspruch 1,
**dadurch gekennzeichnet,**
**dass** dem Gehäuse (30) auf den Schienen (48, 48') laufende Räder (37) oder Kufen, Gleitbahnen oder dergleichen zugeordnet sind.

3. Bandgießmaschine nach Anspruch 1 oder 2
**dadurch gekennzeichnet,**
**dass** die das Gehäuse (30) tragenden Schienen (48, 48') im Bereich der Gießposition (G) von der übrigen Länge getrennt und von Hubzylindern (51) oder dergleichen in der Höhe verstellbar angeordnet sind, um das Gehäuse (30) in die Gießposition (G) abzusenken oder anzuheben bzw. die Schienen (48) in eine mit den angrenzenden Schienen (48') bündigen Position abzusenken oder anzuheben, um das Gehäuse (30) seitlich wegschieben zu können.

4. Bandgießmaschine nach einem der Ansprüche 1 bis 3,
**dadurch gekennzeichnet,**
**dass** durch das Absenken bzw. Anheben des Gehäuses (30) eine Verbindung bzw. Trennung der zu den Gießrollen (22, 24) führenden Wasserzufuhrleitungen (64) und/oder andere Medien vorgesehen ist, wobei die Wasserzufuhrleitungen (64) im Rahmengestell (32) enthalten sind und eine stationäre Wasserversorgung (65) hierfür mit entsprechenden Zuleitungen unterhalb oder außerhalb des Gehäuses (30) angeordnet ist.

5. Bandgießmaschine nach einem der Ansprüche 1 bis 4,
**dadurch gekennzeichnet,**
**dass** das Gehäuse (30) einen Deckel (35) aufweist, der von Hubzylindern (71) oder dergleichen unabhängig vom Gehäuse abgehoben bzw. auf dieses abgesenkt werden kann.

6. Bandgießmaschine nach einem der vorhergehenden Ansprüche,
**dadurch gekennzeichnet,**
**dass** die Distanz zwischen der Gießposition (G) und der Wartungsposition (W) einige Gehäuse- bzw. Gießrollenlängen beträgt, damit in der Wartungsposition ungestört von dem Gießablauf gearbeitet werden kann.

7. Bandgießmaschine nach einem der vorhergehenden Ansprüche,
**dadurch gekennzeichnet,**
**dass** in Wartungsposition (W) Wartungsvorrichtungen vorgesehen sind, mit denen die Gießrollen (22, 24) ohne Demontage gesäubert, überdreht und die Oberfläche neu vorbereitet werden können.

8. Bandgießmaschine nach einem der vorhergehenden Ansprüche,
**dadurch gekennzeichnet,**
**dass** Seitenabdichtungen (25) beidseits der Gießrollen (22, 24) jeweils von mindestens einem außerhalb des Gehäuses (30) verfahrbaren Manipulator (40)aus dem bzw. in das Gehäuse (30) führbar sind und darin an die Stirnseiten der Gießrollen angestellt oder angepresst sind.

9. Bandgießmaschine nach einem der vorhergehenden Ansprüche,
**dadurch gekennzeichnet,**
**dass** Seitenabdichtungen (25) beidseits der Gießrollen (22, 24) von mindestens einem mit dem Gehäuse mitfahrenden Manipulator (40) an die Stirnseiten der Gießrollen angestellt oder angepresst sind.

10. Bandgießmaschine nach einem der vorhergehenden Ansprüche,
**dadurch gekennzeichnet,**
**dass** bei einer Mehrstrang-Gießanlage mindestens zwei nebeneinander stehende Bandgießmaschinen (20) vorgesehen sind, die von einem einzigen Verteilergefäß mit flüssiger Schmelze versorgt werden und von denen das eine Gehäuse mit den Gießrollen, bspw. mit Gießrollen anderer Breite, auswechselbar ist, währenddessen das andere Gehäuse im Einsatz bleibt.

11. Bandgießmaschine nach einem der vorhergehenden Ansprüche,
**dadurch gekennzeichnet,**
**dass** bei zwei unabhängigen Gießsträngen die zwischen den Gießsträngen liegende Wechsel- und Wartungsposition (W) für beide Gießstränge wahlweise einsetzbar ist.

12. Verfahren zum Wechseln der Giessrollen (22, 24) der Bandgiessmaschine zur Erzeugung eines Metallbandes, mit zwei nebeneinander angeordneten, einen Giessspalt bildenden Giessrollen (22, 24), welche auf einem Rahmengestell (32) drehbar gelagert sind, wobei das die Giessrollen (22, 24) tragende Rahmengestell (32) auf Schienen (48, 48') von der Giessposition (G) in eine Wartungsposition (W) und umgekehrt verschiebbar ist, nach einem der Ansprüche 8 oder 9, **dadurch gekennzeichnet, dass**
anstelle des auszuwechselnden ein neues Rahmengestell mit dem Gehäuse (30) mit vorbereiteten Giessrollen entlang der Drehachsen der Giessrollen in Giessposition (G) verschoben wird, sodann die Seitenabdichtungen (25) mittels den Manipulatoren (40) an die Stirnseiten der Giessrollen (22, 24) angestellt oder angepresst werden, Schutzhüllen (38), welche die Manipulatoren umschliessen, und ein Deckel (35) dicht an das Gehäuse (30) angeschlossen und letzteres in seinem Innern durch ein Schutzgas gefüllt wird, so dass nach dem Anschliessen allfälliger elektrischer oder anderer Anschlüsse angegossen werden kann.

13. Verfahren nach Anspruch 12,
**dadurch gekennzeichnet,**
**dass** der Wechsel der Gießrollen (22, 24) vorgenommen wird, ohne dass ein die Metallschmelze enthaltendes Verteilergefäß (18) geleert werden müsste, wobei hierzu der Deckel (35) vor dem Wechsel angehoben und die Gießrollen (22, 24) nach dem Wegnehmen der Seitenabdichtungen (25) vom Gehäuse (30) entlang ihrer Drehachsen horizontal weggefahren und entsprechend werden die neuen, bspw. mit anderen breiten versehene Gießrollen, derart zugeführt, dass das Gießrohr berührungslos zwischen diesen wieder zu stehen kommt.

## Claims

1. A strip-casting machine for producing a metal strip, comprising two casting rolls (22, 24) which are arranged adjacent to one another, forming a casting gap, and are rotatably mounted on a machine tool table (32), wherein the machine tool table (32) carrying said casting rolls (22, 24) can be displaced on rails (48, 48') from the casting position (G) into a maintenance position (W) and conversely, that extending away rails to both sides of the casting position are arranged, **characterised in that**
the machine tool table (32) together with the casting rolls (22, 24) with the housing (30) surrounding those can be displaced on the rails (48, 48') or other means for displacement along the axes of rotation of the casting rolls away from the casting position (G) on one side_by such a distance, that a second machine tool table (32) with prepared casting rolls (22, 24) together with one the casting rolls surrounding housing (30) can be displaced from the other side on the rails (48, 48') into the casting position (G).

2. The strip casting machine according to claim 1,**characterised in that** wheels (37) running on the rails (48, 48') or runners, slideways or the like are associated with the housing (30).

3. The strip casting machine according to claim 1 or 2, **characterised in that** the rails (48, 48') carrying the housing (30) are separate from the remaining length in the area of the casting position (G) and are arranged so that they can be adjusted in height by lifting cylinders (51) or the like in order to lower or raise the housing (30) into the casting position (G) or to lower or raise the rails (48) into a position flush with the adjacent rails (48') so that the housing (30) can be moved away to the side.

4. The strip casting machine according to any one of the claims 1 to 3, **characterised in that** by lowering or raising the housing (30) a connection or separation of the water supply lines (64) and/or other media leading to the casting rolls (22, 24) is provided, wherein the water supply lines (64) are contained in the machine tool table (32) and a fixed water supply (65) for this purpose with corresponding intakes is arranged below or outside the housing (30).

5. The strip casting machine according to any one of the claims 1 to 4, **characterised in that** the housing (30) has a cover (35) which can be raised by lifting cylinders (71) or the like independently from the housing, or lowered thereon.

6. The strip casting machine according to any one of the preceding claims, **characterised in that** the distance between the casting position (G) and the maintenance position (W) is a few housing or casting roll lengths so that work can be carried out in the maintenance position undisturbed by the casting sequence.

7. The strip casting machine according to any one of the preceding claims, **characterised in that** the maintenance position (W) maintenance equipment is provided with which the casting rollers (22, 24) can be cleaned, stripped and the surface freshly prepared without dismantling.

8. The strip casting machine according to any one of the preceding claims, **characterised in that** side seals (25) on both sides of the casting rolls (22, 24) can be guided out of or into the housing (30) by at least one manipulator (40) in each case which is displaceable outside the housing (30) and can be positioned or pressed therein onto the front of the casting rolls.

9. The strip casting machine according to any one of the preceding claims, **characterised in that** the side seals (25) on both sides of the casting rolls (22, 24) are positioned or pressed onto the fronts of the casting rolls by at least one manipulator 40) travelling with the housing.

10. The strip casting machine according to any one of the preceding claims, **characterised in that** in a multi-strand casting plant at least two adjacent strip casting machines (20) are provided, which are supplied with liquid melt by a single distributor vessel and of which one housing together with the casting rolls, for example, with casting rolls of different width, can be exchanged whilst the other housing remains in use.

11. The strip casting machine according to any one of the preceding claims, **characterised in that** in the case of two independent casting strands the changing and maintenance position (W) located between the casting strands can be used for both casting strands as desired.

12. A method for changing the casting rolls (22, 24) of a strip-casting machine for producing a metal strip, comprising two casting rolls (22, 24) which are arranged adjacent to one another, forming a casting gap, and are rotatably mounted on a machine tool table (32), wherein the machine tool tab le (32) carrying said casting rolls (22, 24) can be displaced on rails (48, 48') from the casting position (G) into a maintenance position (W) and conversely, according to one of the claims 8 or 9, **characterised in that** a new machine tool table with the housing (30) with prepared casting rolls is displaced along the axes of rotation of the casting rolls into the casting position (G) in place of the one to be exchanged, the side seals (25) are then positioned or pressed onto the fronts of the casting rolls (22, 24) by means of the manipulators (40) protective castings (38) surrounding the manipulators and a cover (35) are connected tightly to the housing (30) and the interior of said housing is filled with a protective gas so that after the necessary electrical of other connections have been made, casting can begin.

13. The method according to claim 12, **characterised in that** the casting rolls (22, 24) can be changed without there being any need to empty a distributor vessel (18) containing the metal melt, for which purpose the cover (35) is raised before the change and after removing the side seals (25) from the housing, the casting rolls (22, 24) are moved away horizontally along their axes of rotation and the new casting rolls, for example, provided with different widths are accordingly supplied so that the casting tube again comes to rest without contact between said rolls.

## Revendications

1. Machine de coulée en bande pour la fabrication d'une bande de métal, comportant deux rouleaux de coulée (22, 24) disposés l'un près de l'autre et formant un intervalle de coulée, qui s'appuient en rotation sur un châssis de cadre (32), le châssis de cadre (32) portant les rouleaux de coulée (22, 24) étant déplaçable sur des rails (48, 48') de la position de coulée (G) vers une position d'entretien (W) et inversement, en raison du fait que des rails sont disposés en s'éloignant des deux côtés de la position de coulée, **caractérisée en ce que**
le châssis de cadre (32) est déplaçable avec les rouleaux de coulée (22, 24), conjointement avec l'enceinte (30) qui les entoure, sur les rails (48, 48') ou d'autres moyens pour un décalage le long des axes de rotation des rouleaux de coulée d'un côté depuis la position de coulée (G) sur une distance telle qu'un deuxième châssis de cadre (32) pourvu de rouleaux de coulée préparés (22, 24) soit déplaçable conjointement avec une enceinte (30) entourant les rouleaux de coulée sur les rails (48, 48') de l'autre côté vers la position de coulée (G).

2. Machine de coulée en bande selon la revendication 1,
**caractérisée en ce que**
des roues (37) ou des patins, des bandes coulissantes ou similaires circulant sur les rails (48, 48') sont associés à l'enceinte (30).

3. Machine de coulée en bande selon la revendication 1 ou 2,
**caractérisée en ce que**
les rails (48, 48') supportant l'enceinte (30) sont disposés au niveau de la position de coulée (G), séparés du reste de la longueur et de manière à être réglables en hauteur au moyen de vérins élévateurs (51) ou similaires afin de descendre ou de monter l'enceinte (30) en position de coulée (G) ou de descendre ou de monter les rails (48) dans une position à fleur avec les rails adjacents (48') afin de pouvoir pousser latéralement l'enceinte (30).

4. Machine de coulée en bande selon une des revendications 1 à 3,
**caractérisée en ce que**,
du fait de la descente ou de la montée de l'enceinte (30), une liaison ou une séparation des conduites d'acheminement d'eau (64) et/ou d'autres moyens menant aux rouleaux de coulée (22, 24) est prévue, les conduites d'acheminement d'eau (64) étant inclues dans le châssis de cadre (32) et une alimentation en eau stationnaire (65) étant disposée à cet effet avec des conduites correspondantes en dessous ou au dessus de l'enceinte (30).

5. Machine de coulée en bande selon une des revendications 1 à 4,
**caractérisée en ce que**
l'enceinte (30) présente un couvercle (35) qui, indépendamment de l'enceinte, peut être relevé ou rabaissé sur celle-ci au moyen de vérins élévateurs (71) ou similaires.

6. Machine de coulée en bande selon une des revendications précédentes,
**caractérisée en ce que**
la distance entre la position de coulée (G) et la position d'entretien (W) représente quelques longueurs d'enceinte ou de rouleaux de coulée afin de permettre de travailler en position d'entretien sans être gêné par le déroulement de la coulée.

7. Machine de coulée en bande selon une des revendications précédentes,
**caractérisée en ce que**,
en position d'entretien (W), il est prévu des dispositifs d'entretien qui permettent de nettoyer, retourner les rouleaux de coulée (22, 24) et de repréparer leur surface sans démontage.

8. Machine de coulée en bande selon une des revendications précédentes,
**caractérisée en ce que**,
des colmatages latéraux (25) peuvent être guidés respectivement des deux côtés des rouleaux de coulée (22, 24) par au moins un manipulateur déplaçable à l'extérieur de l'enceinte (30) hors de l'enceinte (30) ou dans celle-ci et sont posés ou comprimés dedans contre les faces frontales des rouleaux de coulée.

9. Machine de coulée en bande selon une des revendications précédentes,
**caractérisée en ce que**
des colmatages latéraux (25) sont posés ou comprimés des deux côtés des rouleaux de coulée (22, 24) contre les faces frontales des rouleaux de coulée par au moins un manipulateur (40) se déplaçant avec l'enceinte.

10. Machine de coulée en bande selon une des revendications précédentes,
**caractérisée en ce que**,
dans une installation de coulée à plusieurs lignes, il est prévu au moins deux machines de coulée en bande (20) juxtaposées qui sont alimentées en coulée liquide par un seul répartiteur et dont l'une des enceintes à rouleaux de coulée, par exemple celle à rouleaux de coulée d'une autre largeur, est échangeable, tandis que l'autre enceinte reste en fonctionnement.

11. Machine de coulée en bande selon une des revendications précédentes,
**caractérisée en ce que**,
dans le cas de deux lignes de coulée indépendantes, la position d'échange et d'entretien (W) pour les deux lignes de coulée située entre les lignes de coulée peut être fixée au choix.

12. Procédé d'échange des rouleaux de coulée (22, 24) de la machine de coulée en bande pour la fabrication d'une bande de métal, comportant deux rouleaux de coulée (22, 24) disposés l'un près de l'autre et formant un intervalle de coulée, qui s'appuient en rotation sur un châssis de cadre(32), le châssis de cadre (32) portant les rouleaux de coulée (22, 24) étant déplaçable sur des rails (48, 48') de la position de coulée (G) vers une position d'entretien (W) et inversement, selon une des revendications 8 ou 9,
**caractérisée en ce que**,
à la place de celui qui est à changer, un nouveau châssis de cadre ou une nouvelle enceinte à rouleaux de coulée préparés est déplacé le long des axes de rotation des rouleaux de coulée vers la position de coulée (G), qu'ensuite les colmatages latéraux (25) sont posés ou comprimés au moyen des manipulateurs (40) contre les faces frontales des rouleaux de coulée (22, 24), que des enveloppes protectrices (38) entourant les manipulateurs et un couvercle (35) sont raccordés hermétiquement à l'enceinte (30) et que cette dernière est remplie à l'intérieur d'un gaz protecteur afin qu'on puisse couler après avoir connecté les raccordements électriques ou autres nécessaires.

13. Procédé selon la revendication 12,
**caractérisé en ce que**
l'échange des rouleaux de coulée (22, 24) est effectué sans devoir vider un distributeur (18) contenant la coulée métallique, le couvercle (35) étant à cet effet relevé avant l'échange et les rouleaux de coulée (22, 24), une fois les colmatages latéraux (25) retirés de l'enceinte (30), étant éloignés à l'horizontale le long de leurs axes de rotation et que les nouveaux rouleaux de coulée, présentant par exemple d'autres largeurs, sont acheminés de façon correspondante de manière à ce que le tube de coulée se trouve de nouveau à la verticale entre ceux-ci sans contact.
